# EUROPÄISCHE PATENTSCHRIFT

(11) **EP 3 840 627 B1**
(45) Veröffentlichungstag und Bekanntmachung des Hinweises auf die Patenterteilung: **06.03.2024**
(21) Anmeldenummer: 19755344.9
(22) Anmeldetag: 14.08.2019
(51) Int. Cl.: A47L 15/50, A47B 81/04, A47B 81/00, A47L 19/00, A47L 19/04

(54) **GLASHALTERAUFSATZ**
GLASS HOLDER ATTACHMENT
ÉLÉMENT RAPPORTÉ DE SUPPORT DE VERRE

(30) Priorität: 20.08.2018 DE 102018214019
(43) Veröffentlichungstag der Anmeldung: 30.06.2021
(73) Patentinhaber: BSH Hausgeräte GmbH, 81739 München (DE)
(72) Erfinder: GÖRTZ, Tanja, 89129 Langenau (DE)
(86) Internationale Anmeldenummer: PCT/EP2019/071780
(87) Internationale Veröffentlichungsnummer: WO 2020/038787

(56) Entgegenhaltungen:
- WO-A1-2016/000791
- WO-A1-2016/034200
- DE-A1- 10 106 763
- DE-U- 1 945 681
- GB-A- 993 999
- US-A- 3 214 031
- US-A- 4 589 556

## Beschreibung

Die vorliegende Erfindung betrifft einen Glashalteraufsatz, eine Einheit sowie eine Haushaltsgeschirrspülmaschine.

Die Druckschrift WO 2018/065845 A1 offenbart einen Glashalteraufsatz für einen Geschirrkorb einer Haushaltsgeschirrspülmaschine. Der Glashalteraufsatz umfasst zwei Stäbe, zwischen welchen eine Vielzahl von Stielgläsern in einer Reihe einklemmbar ist. Gegenüberliegend sind an den Stäben nach unten reichende Füße angebracht. Mithilfe der Füße kann sich der Glashalteraufsatz der Haushaltsgeschirrspülmaschine an einem oberen Rahmenelement des Geschirrkorbs abstützen, während die Stielgläser nach unten hängend gehalten werden.

Die Druckschrift US 3 214 031 A offenbart ein Gestell zum Halten von Stielgläsern in hängender Position. Das Gestell umfasst Rahmenmittel, welche einen Rahmen mit gegenüberliegenden Seiten und Enden, ein Basisteil und ein oberes Teil definieren, längliche Glasträgermittel, welche sich über das obere Teil zwischen den gegenüberliegenden Seiten erstrecken und einen Schlitz zur Aufnahme der Stiele der Stielgläser definieren, und Überbrückungsmittel, welche sich von einer Seite des Rahmens über ein Ende der länglichen Glasträgermittel erstrecken, wobei die Überbrückungsmittel das eine Ende der Glasträgermittel in einem Abstand davon tragen. Die Überbrückungsmittel und das eine Ende der Glasträgermittel bilden eine unbehinderte Eintrittsöffnung zum Einführen der Stielgläser in den Schlitz.

Die Druckschrift DE 101 06 763 A1 offenbart einen Geschirrträger für einen Geschirrkorb einer Geschirrspülmaschine, insbesondere zum Lagern von Gläsern. Der Geschirrträger mit dem darin lagernden Geschirrgut ist aus dem Geschirrkorb herausnehmbar und in diesen einstellbar. Der Geschirrträger kann in Segmente zum Einstellen oder Einhängen einzelner Geschirrteile unterteilt sein. Weiterhin kann der Geschirrträger ein Standelement zum Abstellen auf einer Abstellfläche des Geschirrkorbs aufweisen. Ferner kann der Geschirrträger eine Abstell- und/oder Arretierungseinrichtung zum Abstellen oder Sichern in dem Geschirrkorb umfassen.

Die Druckschrift DE 19 45 681 U offenbart eine Zusatzvorrichtung für aus Längs- und Querdrähten gebildete Geschirrkörbe von Geschirrspülmaschinen. Die Zusatzvorrichtung besteht aus zwei parallel zueinander stehenden, mit ihren Fußteilen die Längs- oder Querdrähte des Geschirrkorbbodens übergreifenden Stützen, welche mittels Querstangen in einem Abstand voneinander gehalten werden. Die Querstangen tragen gabelförmige, zur Aufnahme und Halterung von Gläsern dienende Zinken. Jedes Fußteil einer Stütze kann zwei Schenkel besitzen, wobei der innere Abstand zwischen den Schenkeln einer Stütze dem Mittenabstand benachbarter Längs- und Querdrähte des Geschirrkorbbodens oder einem Vielfachen desselben zuzüglich der Drahtstärke eines Längs- oder Querdrahts entspricht. Weiterhin können die Schenkel jeder Stütze durch einen Stützdraht miteinander verbunden sein, welcher auf den Längs- oder Querdrähten des Geschirrkorbbodens zur Anlage kommt.

Die Druckschrift US 4 589 556 A offenbart eine Halteanordnung für einen gestielten Gegenstand, wie zum Beispiel Glaswaren und ähnliche Gegenstände, die in erster Linie dazu bestimmt ist, den Gegenstand in einer Geschirrspülmaschine in einer bevorzugten Ausrichtung zu dessen Reinigung zu sichern. Die Halteanordnung umfasst Greifmittel zum Befestigen eines Stielgegenstands in einer bevorzugten Reinigungsausrichtung und eine Vielzahl von Greifanordnungen, welche jeweils für einen lösbaren Eingriff mit dem Stielgegenstand strukturiert sind. Weiterhin umfasst die Halteanordnung Basismittel zum Verbinden der Greifmittel miteinander und die mit diesen verbunden und für eine Befestigung der Halteranordnung in einer im Wesentlichen aufrechten Beziehung zu einer Stützfläche strukturiert sind. Ferner umfasst die Halteanordnung Ständermittel zum Verbinden der Greifmittel mit den Basismitteln in einer beabstandeten und im Wesentlichen überhängenden Beziehung zu diesen. Jede der Vielzahl von Greifanordnungen umfasst einen Stützabschnitt und einen Halteabschnitt, welche in benachbarter und beabstandeter Beziehung zueinander angeordnet sind und welche zusammenwirkend strukturiert und angeordnet sind, um ein gestieltes Objekt abnehmbar daran zu befestigen. Hierbei ist der Stützabschnitt strukturiert, um eine Seite einer Basis des gestielten Objekts stützend in Eingriff zu nehmen, und der Halteabschnitt ist angeordnet, um eine gegenüberliegende Seite der Basis in Eingriff zu nehmen. Die Ständereinrichtung weist eine ausreichende Längsabmessung auf, um eine im wesentlichen hängende Ausrichtung des Stielgegenstandes in einer umgekehrten, der Basiseinrichtung zugewandten Position zu ermöglichen, wodurch der Stielgegenstand in einer Geschirrspülmaschine in einer bevorzugten Ausrichtung zu dessen Reinigung entfernbar positionierbar ist.

Die Druckschrift WO 2016/000791 A1 offenbart eine Geschirrspülmaschine mit einer Spülkammer zur Aufnahme von zu spülendem Geschirr und Kochgeräten und zur Besprühung derselben mit Spülflüssigkeit, um das Spülen zu bewirken. Die Geschirrspülmaschine umfasst einen Geschirrkorb mit einer Drahtrahmenstruktur und eine Geschirrkorbeinheit, welche entnehmbar in den Geschirrkorb einstellbar ist. Die Geschirrkorbeinheit umfasst einen Hauptrahmen, mindestens einen Basisabschnitt und mindestens einen Aufnahmeabschnitt.

Die Druckschrift WO 2016/034200 A1 offenbart eine Halteanordnung zum Halten eines oder mehrerer gestielter Gegenstände in einer Geschirrspülmaschine. Die Halteanordnung umfasst einen Hauptrahmen und einen Greifeinheitsrahmen, welcher an dem Hauptrahmen angeordnet ist. Der Greifeinheitsrahmen umfasst eine oder mehrere Greifeinheiten, wobei jede Greifeinheit der einen oder mehreren Greifeinheiten so angeordnet ist, dass sie einen jeweiligen Stielabschnitt eines der einen oder mehreren Stielobjekte ergreift. Die Halteanordnung umfasst ferner einen ersten Stützrahmen, welcher faltbar an dem Hauptrahmen angeordnet ist, um zu ermöglichen, dass der erste Stützrahmen zwischen mindestens einer Stützposition und einer Aufbewahrungsposition gefaltet werden kann, wobei der erste Stützrahmen angeordnet ist, um einen Abschnitt des mindestens einen gestielten Objekts in der Stützposition zu stützen.

Vor diesem Hintergrund ist es Aufgabe der vorliegenden Erfindung, einen verbesserten Glashalteraufsatz, eine verbesserte Einheit sowie eine verbesserte Haushaltsgeschirrspülmaschine bereitzustellen.

Demgemäß wird ein Glashalteraufsatz für eine Spülgutaufnahme einer Haushaltsgeschirrspülmaschine bereitgestellt. Der Glashalteraufsatz umfasst eine Halterung zum Halten einer Vielzahl von Stielgläsern (im Weiteren auch "Gläser"), mehrere erste Füße, mithilfe derer der Glashalteraufsatz auf einen oberen Seitenrand der Spülgutaufnahme der Haushaltsgeschirrspülmaschine zwecks Spülens dieser samt der Stielgläser in der Haushaltsgeschirrspülmaschine (im Weiteren auch "Geschirrspülmaschine") aufsetzbar ist, und mehrere zweite Füße, mithilfe derer der Glashalteraufsatz auf einer ebenen Abstellfläche oder auf einem Boden der Spülgutaufnahme der Haushaltsgeschirrspülmaschine derart abstellbar ist, dass die Stielgläser von der ebenen Abstellfläche oder auf einem Boden der Spülgutaufnahme der Haushaltsgeschirrspülmaschine nach oben beabstandet angeordnet sind.

Dies gewährleistet ein gutes Aufsitzen des Glashalteraufsatzes auf der ebenen Abstellfläche oder auf dem Boden der Spülgutaufnahme der Haushaltsgeschirrspülmaschine aufgrund somit geschaffener weiterer Abstützpunkte. Damit ergibt sich, dass die zweiten Füße länger (im Weiteren auch als "lange" Füße bezeichnet) als diejenigen der ersten Füße ausgebildet sind, welche dazu eingerichtet sind, auf dem oberen Seitenrand der Spülgutaufnahme der Haushaltsgeschirrspülmaschine aufzusitzen (im Weiteren auch als "kurze" Füße bezeichnet).

Entsprechend kann der Glashalteraufsatz beispielsweise auf einer ebenen Abstellfläche in Form einer Küchenarbeitsplatte abgestellt werden. Dort kann er mit beschmutzten Gläsern befüllt werden. Anschließend wird der Glashalteraufsatz auf die Spülgutaufnahme der Haushaltsgeschirrspülmaschine aufgesetzt. Insbesondere kann die Spülgutaufnahme der Haushaltsgeschirrspülmaschine dabei auf einer ausgeklappten Tür der Haushaltsgeschirrspülmaschine angeordnet sein. Hiernach kann die Spülgutaufnahme der Haushaltsgeschirrspülmaschine samt dem Glashalteraufsatz und den von diesen gehaltenen Stielgläsern in eine Spülkammer der Haushaltsgeschirrspülmaschine bewegt und dort gereinigt werden. Zum Ende des Spülvorgangs kann der Glashalteraufsatz samt den Stielgläsern aus der Haushaltsgeschirrspülmaschine herausgenommen werden; dies gegebenenfalls nach Herausziehen der Einheit aus Glashalteraufsatz und Spülgutaufnahme aus der Spülkammer auf die Tür der Haushaltsgeschirrspülmaschine. Dabei wird der Glashalteraufsatz einfach von der Spülgutaufnahme der Haushaltsgeschirrspülmaschine abgehoben. Der Glashalteraufsatz samt der Stielgläser kann hiernach auf der ebenen Abstellfläche abgesetzt werden. Die gespülten Gläser können sodann einfach von dem Glashalteraufsatz abgenommen und in ein Regal oder dergleichen einsortiert werden.

Die Spülgutaufnahme der Haushaltsgeschirrspülmaschine ist eine Einrichtung zur Aufnahme von verschmutztem Geschirr und/oder Besteck zur Verwendung in einer Haushaltsgeschirrspülmaschine. Bei der Spülgutaufnahme der Haushaltsgeschirrspülmaschine kann es sich beispielsweise um einen Geschirrkorb, insbesondere einen unteren oder oberen Geschirrkorb, handeln. Auch eine Spülgutaufnahme der Haushaltsgeschirrspülmaschine in Form eines Besteckkorbs oder einer Besteckschublade ist denkbar. Soweit vorliegend von "Korb" gesprochen wird, so ist damit eine Gitterstruktur gemeint, welche behälterförmig ausgebildet ist, wobei Gitterelemente der Gitterstruktur aus Metall, insbesondere Draht, und/oder Kunststoff gefertigt sind.

Bei der ebenen Abstellfläche kann es sich um eine Küchenoberfläche etwa einer Küchenarbeitsplatte handeln. "Eben" meint, dass die Abstellfläche eine Ebene mit gleicher oder im Wesentlichen gleicher Höhe bildet.

Bei den Stielgläsern kann es sich beispielsweise um Wein- oder Sektgläser handeln.

Soweit vorliegende von "oben", "unten", "hoch" oder "Höhe" gesprochen wird, so bezieht sich dies auf die Schwerkraftrichtung.

Es kann ein und derselbe Fuß sowohl dem Aufsetzen des Glashalteraufsatzes auf die Spülgutaufnahme der Haushaltsgeschirrspülmaschine wie auch dem Abstellen des Glashalteraufsatzes auf der ebenen Abstellfläche dienen. Grundsätzlich ist es denkbar, dass alle Füße (erste und zweite) diese Doppelfunktion aufweisen. Dies wird jedoch in der Regel gar nicht erforderlich sein. Vielmehr genügt es, wenn beispielsweise vier Füße vorgesehen sind, welche die Doppelfunktion aufweisen, also jeweils als erste und zweite Füße fungieren. Vier Füße dieser Art gewähren nämlich einen sicheren Stand des Glashalteraufsatzes auf der ebenen Abstellfläche. Darüber hinaus können beispielsweise zwei, drei, vier oder mehr weitere Füße vorgesehen sein, welche ausschließlich als erste und nicht als zweite Füße fungieren. Damit sind die weiteren Füße ausschließlich für das Aufsetzen des Glashalteraufsatzes auf die Spülgutaufnahme der Haushaltsgeschirrspülmaschine vorgesehen. Die weiteren Füße gewähren - über die vorstehend beschriebenen Füße hinaus - eine zusätzliche Abstützung des Glashalteraufsatzes auf der Spülgutaufnahme der Haushaltsgeschirrspülmaschine und sorgen damit für einen verbesserten Stand. In anderen Ausführungsformen könnte wiederum vorgesehen sein, dass keiner der Füße die vorstehend beschriebene Doppelfunktion aufweist, das heißt es gibt solche Füße, welche für das Aufsetzen des Glashalteraufsatzes auf die Spülgutaufnahme der Haushaltsgeschirrspülmaschine vorgesehen sind, und andere Füße, welche für das Abstellen des Glashalteraufsatzes auf der ebenen Abstellfläche vorgesehen sind.

Damit ergibt sich eine sichere Abstützung des auf der Spülgutaufnahme der Haushaltsgeschirrspülmaschine aufsitzenden Glashalteraufsatzes.

Gemäß einer Ausführungsform weisen die ersten Füße eine U-Form auf, welche dazu eingerichtet ist, ein Drahtelement des oberen Seitenrands der Spülgutaufnahme der Haushaltsgeschirrspülmaschine teilweise zu umgreifen, wenn der Glashalteraufsatz auf diese aufgesetzt ist.

Gemäß einer weiteren Ausführungsform weisen die zweiten Füße eine U-Form auf, welche dazu eingerichtet ist, ein Drahtelement des Bodens der Spülgutaufnahme der Haushaltsgeschirrspülmaschine teilweise zu umgreifen, wenn der Glashalteraufsatz auf diese aufgesetzt ist, und mit seinen freien Enden auf der ebenen Abstellfläche zu stehen, wenn der Glashalteraufsatz auf dieser abgestellt ist.

Mittels einer derartigen U-Form lässt sich sicher verhindern, dass der Glashalteraufsatz von der Spülgutaufnahme der Haushaltsgeschirrspülmaschine in seinem auf diese aufgesetzten Zustand abrutscht. Es sind jedoch auch andere konstruktive Ausgestaltungen denkbar, die ein solches Abrutschen verhindern. Beispielsweise könnten die ersten und zweiten Füße in an der Spülgutaufnahme der Haushaltsgeschirrspülmaschine vorgesehene Vertiefungen oder Taschen einsteckbar sein. "U-Form" ist vorliegend dahingehend zu verstehen, dass auch andere in ihrer Wirkung vergleichbare geometrische Formen eingeschlossen sind, beispielsweise eine V-Form oder Halbkreisform.

Bevorzugt weisen ein oder mehrere der ersten oder zweiten Füße (oder auch alle) einen stabförmigen Abschnitt auf. An diesen stabförmigen Abschnitt kann sich die vorstehend erwähnte U-Form anschließen. Je nachdem, ob es sich nun um einen langen oder kurzen Fuß handelt, ist der stabförmige Abschnitt unterschiedlich lang ausgebildet.

Gemäß einer weiteren Ausführungsform sind die ersten Füße und/oder die zweiten Füße an der Halterung angebracht.

Dies kann mittelbar oder unmittelbar vorgesehen sein. So können die ersten und zweiten Füße beispielsweise mithilfe eines später noch näher erläuterten Rahmens mit der Halterung verbunden sein (mittelbare Befestigung).

Gemäß einer weiteren Ausführungsform sind ein oder mehrere der ersten Füße und/oder der zweiten Füße schwenkbar vorgesehen.

Dadurch lässt sich der Glashalteraufsatz platzsparend verstauen, wenn er nicht benötigt wird, beispielsweise in einem Küchenschrank. Insbesondere kann vorgesehen sein, dass sämtliche zweite Füße, also alle langen Füße, schwenkbar vorgesehen sind. Demgegenüber können die kurzen Füße fest, also nicht schwenkbar, an der Halterung angebracht sein. Weiter kann wiederum vorgesehen sein, dass - anstelle der schwenkbaren Befestigung - die langen Füße abnehmbar von der Halterung vorgesehen sind. Dazu sind die langen Füße lösbar an der Halterung befestigt. Entsprechendes könnte auch für die kurzen Füße vorgesehen sein.

Gemäß einer weiteren Ausführungsform weist der Glashalteraufsatz Handgriffe für das Aufsetzen des Glashalteraufsatzes auf die Spülgutaufnahme der Haushaltsgeschirrspülmaschine und Abstellen desselben auf der ebenen Abstellfläche auf.

Die Handgriffe können beispielsweise U-förmig ausgebildet sein. Insbesondere können die Handgriffe aus Kunststoff und/oder Metall, insbesondere Draht, gebildet sein. Bevorzugt sind zwei, drei oder vier Handgriffe vorgesehen.

Gemäß einer weiteren Ausführungsform ist die Halterung dazu eingerichtet, die Stielgläser hängend in einer Reihe und/oder geneigt zu halten.

"Hängend" meint, dass die Stielgläser an deren Stiel und/oder deren Fuß gehalten werden, wobei der Kelch nach unten gerichtet ist. Dies verbessert eine Trocknung derselben. Die Trocknung wird noch weiter verbessert, indem die Stielgläser zusätzlich geneigt gehalten werden, weil dadurch ein singulärer Abtropfpunkt geschaffen wird.

Gemäß einer weiteren Ausführungsform weist die Halterung zumindest zwei parallele Stäbe auf, welche voneinander beabstandet sind, um Stiele der Stielgläser zwischen sich aufzunehmen, wobei zumindest einer der Stäbe dazu eingerichtet ist, sich an die Stiele anschließende Füße nach oben abzustützen.

Dadurch kann die vorstehend beschriebene hängende Halterung der Stielgläser einfach bewerkstelligt werden. Insbesondere kann die Halterung mehrere Paare von jeweils zwei parallelen Stäben aufweisen. Dadurch können mehrere Reihen von Stielgläsern parallel nebeneinander gehalten werden. Bevorzugt ist vorgesehen, dass die zwei parallelen Stäbe jeweils zu einer Seite an einem noch näher beschriebenen Rahmen befestigt sind. An ihren jeweiligen Enden sind die zwei parallelen Stäbe frei, so dass von dieser Seite die Stielgläser zwischen die zwei parallelen Stäbe eingeschoben werden können. Bevorzugt korrespondiert die nachstehend noch näher beschriebene offene Seite des U-förmigen Rahmens mit den freien Enden der Stäbe, so dass die Stielgläser über die offene Seite des Rahmens zu den freien Enden der Stäbe bewegt und dort zwischen diese eingeschoben werden können.

Gemäß einer weiteren Ausführungsform sind die Stäbe auf unterschiedlicher Höhe angeordnet.

Dadurch kann die vorstehend beschriebene geneigte Halterung der Stielgläser einfach bewerkstelligt werden. Der Stiel eines jeweiligen Stielglases liegt somit an zwei Punkten auf unterschiedlicher Höhe an gegenüberliegenden Seiten des jeweiligen Stiels an.

Gemäß einer weiteren Ausführungsform umfasst der Glashalteraufsatz einen U-förmigen Rahmen mit zwei seitlichen Rahmenelementen und einem dazwischen angeordneten rückseitigen Rahmenelement, wobei die Halterung an dem rückseitigen Rahmenelement, die ersten Füße und/oder die zweiten Füße an dem seitlichen Rahmenelement und/oder die Handgriffe an dem seitlichen Rahmenelement angebracht sind.

Die Rahmenelemente können aus Kunststoff und/oder Metall, insbesondere aus Draht, gefertigt sein. Bevorzugt ist vorgesehen, dass sich die kurzen Füße jeweils von Enden der Rahmenelemente nach unten erstrecken. Weiter kann vorgesehen sein, dass an den seitlichen Rahmenelementen jeweils zwei lange Füße vorgesehen sind, welche sich von diesen nach unten erstrecken. Die langen Füße sind insbesondere zwischen jeweils zwei kurzen Füßen an einem jeweiligen seitlichen Rahmenelement vorgesehen. Die Handgriffe können an den zwei seitlichen Rahmenelementen derart vorgesehen sein, dass sie sich nach oben erstrecken. Die Handgriffe sind damit besonders gut für eine Bedienerperson erreichbar.

Weiter wird eine Einheit mit einer Spülgutaufnahme einer Haushaltsgeschirrspülmaschine und einem Glashalteraufsatz, wie vorstehend beschrieben, bereitgestellt. Der Glashalteraufsatz ist auf die Spülgutaufnahme der Haushaltsgeschirrspülmaschine aufgesetzt und von dieser abnehmbar, um den Glashalteraufsatz auf einer ebenen Abstellfläche oder auf einem Boden der Spülgutaufnahme der Haushaltsgeschirrspülmaschine abzustellen.

Ferner wird eine Haushaltsgeschirrspülmaschine mit der vorstehend beschriebenen Einheit bereitgestellt.

Die für den Glashalteraufsatz beschriebene Ausführungsform und Weiterbildungen gelten entsprechend für die Einheit und die Haushaltsgeschirrspülmaschine.

Weitere mögliche Implementierungen der Erfindung umfassen auch nicht explizit genannte Kombinationen von zuvor oder im Folgenden bezüglich der Ausführungsbeispiele beschriebenen Merkmalen oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: in einer perspektivischen Ansicht eine Einheit umfassend eine Spülgutaufnahme einer Haushaltsgeschirrspülmaschine und einen Glashalteraufsatz, welcher auf die Spülgutaufnahme der Haushaltsgeschirrspülmaschine aufgesetzt ist, gemäß einer Ausführungsform;
- Fig. 2: eine Ansicht II aus der Fig. 1;
- Fig. 3: eine Ansicht III aus der Fig. 1;
- Fig. 4: perspektivisch den Glashalteraufsatz aus der Fig. 1 isoliert, wobei rechts in einer vergrößerten Ansicht die Enden der Füße dargestellt sind;
- Fig. 5: perspektivisch den Glashalteraufsatz aus den Fig. 1 bis 4 in einem Zustand, in welchem dieser auf einer ebenen Abstellfläche abgestellt ist;
- Fig. 6: eine Seitenansicht aus der Fig. 5; und
- Fig. 7: beispielhaft ein einzelnes Stielglas, welches schräg hängend gehalten ist.

In den Figuren bezeichnen gleiche Bezugszeichen gleiche oder funktionsgleiche Komponenten.

Die Fig. 1 zeigt eine Einheit 1 in einer perspektivischen Ansicht. Die Einheit 1 umfasst eine Spülgutaufnahme in Ausgestaltung Unterkorb 2 und einen Glashalteraufsatz 3, welcher auf den Unterkorb 2 aufgesetzt ist.

Während eines Spülvorgangs ist die Einheit 1 in eine Spülkammer 4 einer schematisch angedeuteten Haushaltsgeschirrspülmaschine 5 eingeschoben. Dabei werden von dem Glashalteraufsatz 3 gehaltene Stielgläser 6 (siehe beispielsweise die Fig. 2 und 3, welche eine Ansicht II beziehungsweise III aus der Fig. 1 zeigen) gereinigt.

Im Anschluss an den Spülvorgang wird der Glashalteraufsatz 3 samt den Stielgläsern 6 aus der Haushaltsgeschirrspülmaschine 5 entnommen. Dazu kann die Benutzerperson insbesondere die Einheit 1 aus der Spülkammer 4 herausbewegen. Dies kann mithilfe der an dem Unterkorb 2 vorgesehenen Rollen 7 einfach oder auf andere Weise bewerkstelligt werden. Die beispielsweise auf die heruntergeklappte Tür (nicht dargestellt) der Haushaltsgeschirrspülmaschine 5 bewegte Einheit 1 ist besonders einfach für eine Benutzerperson zugänglich.

Der entnommene Glashalteraufsatz 3 kann einfach beispielsweise auf einer in der Fig. 5 gezeigten Arbeitsplatte 8 (einer nicht näher bezeichneten Küchenzeile) abgestellt werden. Hiernach können die gereinigten Stielgläser 6 aus diesem entnommen und beispielsweise in einen Kühlschrank eingeräumt werden.

Verschmutzte Gläser, die beispielsweise auf der Arbeitsplatte 8 abgestellt sind, können einfach in den Glashalteraufsatz 3 eingehängt werden. Sodann wird der Glashalteraufsatz 3 auf den Unterkorb 2 aufgesetzt. Dies kann wiederum beispielsweise außerhalb der Spülkammer 4 auf der ausgeklappten Tür der Haushaltsgeschirrspülmaschine 5 erfolgen. Sodann wird die Einheit aus Glashalteraufsatz 3 und Unterkorb 2 in die Spülkammer 4 geschoben. Dort werden die verschmutzten Stielgläser 6 gespült.

Im Einzelnen kann der Glashalteraufsatz 3 hierzu die nachstehend beschriebenen Merkmale aufweisen:
Die Fig. 4 zeigt den Glashalteraufsatz 3 aus der Fig. 1 in isolierter Darstellung. Der Glashalteraufsatz 3 weist einen U-förmigen Rahmen 9 auf. Der U-förmige Rahmen 9 setzt sich aus zwei seitlichen Rahmenelementen 10, 11 und einem diese verbindenden rückseitigen Rahmenelement 12 zusammen. An dem rückseitigen Rahmenelement 12 ist eine Halterung 13 angebracht. Die Halterung 13 umfasst mehrere, beispielsweise im gezeigten Ausführungsbeispiel vier, Paare 14 von jeweils zwei parallelen Stäben 15, 16 auf. Die Stäbe 15, 16 sind jeweils horizontal ausgerichtet. An ihren jeweiligen rückseitigen Enden 17 sind die Stäbe 15, 16 fest an dem rückseitigen Rahmenelement 12 angebracht. Dies kann beispielsweise über von dem rückseitigen Rahmenelement 12 nach unten stehende Stäbe 18 erfolgen. An ihren vorderseitigen Enden 19 sind die Stäbe 15, 16 frei ausgebildet, so dass zwischen jeweils zwei Stäben 15, 16 eine Öffnung 20 gebildet wird. Die Öffnungen 20 liegen auf derselben Seite wie eine Öffnung 21 des Rahmens 9, welche sich aufgrund seiner U-Form (fehlendes vorderes Rahmenelement) ergibt. Damit könnten die Stielgläser 6 von der Vorderseite her durch die Öffnung 21 in dem Rahmen 9 und die jeweiligen Öffnungen 20 auf die Stäbe 15, 16 aufgeschoben werden.

Der Abstand A zwischen zwei Stäben 15, 16 ist dabei so bemessen, dass er dem Durchmesser der Stiele 22 (Fig. 3) der Stielgläser 6 in einem Bereich angrenzend an deren jeweiligen Fuß 23 entspricht. Die Stielgläser 6 sind hängend zwischen den Stäben 15, 16 gehalten, so dass sie den Fuß 23 in vertikaler Richtung abstützen. In der Fig. 3 hängen die Stielgläser 6 gerade nach unten, wozu die Stäbe 15, 16 auf gleicher Höhe angeordnet sind. Bevorzugt kann jedoch vorgesehen sein, dass die Stäbe 15, 16, wie in der Fig. 7 zu sehen, versetzt, hier durch einen Versatz B in vertikaler Richtung gekennzeichnet, angeordnet sind. Dabei stützt sich der Fuß 23 nur an dem Stab 15 ab. Dies bewirkt eine schräge Halterung der Stielgläser 6, illustriert durch die gegenüberliegenden Pfeile in der Fig. 7. Dies bewirkt einen singulären Abtropfpunkt 24 und begünstigt eine fleckenfreie Trocknung der Stielgläser 6. Der singuläre Abtropfpunkt 24 ist der tiefste Punkt des Stielglases 6.

Zurückkehrend zu der Fig. 4 und in Zusammenschau mit den Fig. 2 und 3 ist ersichtlich, dass ein jeweiliges Paar 14 von Stäben 15, 16 eine Vielzahl, beispielsweise zwei, drei, vier, fünf, sechs oder mehr Stielgläser 6 in einer Reihe halten kann.

Weiter ist in der Fig. 4 zu sehen, dass der Glashalteraufsatz 3 vier kurze Füße 25 ("erste Füße") und vier lange Füße 26 ("zweite Füße") aufweist. Jeder Fuß 25, 26 setzt sich dabei aus einem stabförmigen Abschnitt 27 (siehe die vergrößerte Ansicht in der Fig. 4 rechts) und einer U-Form 28 zusammen. Bei den langen Füßen 26 ist der stabförmige Abschnitt 27 länger ausgebildet als bei den kurzen Füßen 25. Die U-Form 28 ist jeweils an einem unteren Ende der stabförmigen Abschnitte 27 ausgebildet. An ihrem oberen Ende sind die stabförmigen Abschnitte 27 an dem Rahmen 9 befestigt. Beispielsweise können die kurzen Füße 25 jeweils an den Enden der Rahmenelemente 10, 11 befestigt sein, während jeweils zwei lange Füße 26 zwischen zwei kurzen Füßen 25 an den Rahmenelemente 10, 11 angeordnet sind.

Die unterschiedliche Länge der Füße hat die nachfolgend beschriebene Funktion. Und zwar ist mit Blick auf die Fig. 1 ersichtlich, dass die kurzen Füße 25 jeweils auf Seitenrändern 29, 30 des Unterkorbs 2 aufsitzen. Die Seitenränder 29, 30 bilden die Oberseite einer Korbvorder- beziehungsweise Korbrückwand 31, 32. Vorderbeziehungsweise Rückwand bezieht sich hier auf die Auszugsrichtung des Unterkorbs 2 aus der Spülkammer 4. Dabei kann die Korbrückwand 32 und damit auch der Seitenrand 30 höher ausgebildet sein als die vordere Seitenwand 31 und damit der Seitenrand 29. Entsprechend können auch die rückseitigen Füße 25 kürzer ausgebildet sein als die vorderseitigen Füße 25. Die langen Füße 26 sitzen demgegenüber am Korbboden 33 auf. Es kann vorgesehen sein, dass die Füße 25, 26 jeweils auf kunststoffummantelten Drahtelementen - beispielhaft mit dem Bezugszeichen 34 bezeichnet - aufsitzen. Insoweit können die Seitenränder 29, 30 wie auch der Korbboden 33 derartige kunststoffummantelte Drahtelemente 34 aufweisen, auf denen jeweils die Füße 25, 26 aufsitzen, und zwar mit der in der Fig. 4 in vergrößerter Ansicht gezeichneten U-Form 28. Die U-Form 28 umgreift dabei das Drahtelement 34. Dadurch wird ein Abrutschen der Füße 25, 26 von einem jeweiligen Drahtelement 34 verhindert. Die U-Form 28 kann das Drahtelement 34 an beispielsweise größer gleich 180° seines Umfangs umgreifen. Dadurch besteht ein Formschluss in Hochrichtung, also in vertikaler Richtung, wie auch in horizontaler Richtung zwischen der U-Form 28 und dem Drahtelement 34. Das Drahtelement 34 ist in der Fig. 4 im Schnitt gezeigt.

Weiter ist in der Fig. 4 ersichtlich, dass die U-Form 28 zwei freie Enden 35 aufweist. Der Glashalteraufsatz 3 steht mit den freien Enden 35 seiner langen Füße 26 in der Fig. 5 auf der Arbeitsfläche 8. Die Arbeitsfläche 8 ist eben ausgebildet. Die Füße 26 sind derart lang bemessen, dass die Stielgläser 6 einen Abstand C zur Oberfläche der Arbeitsplatte 8 aufweisen. Dadurch ist sichergestellt, dass sich der Glashalteraufsatz 3 einfach beladen lässt. Auch das Risiko einer Beschädigung der Stielgläser 6 wird reduziert. Demgegenüber kommen die kurzen Füße 25 nicht in Kontakt mit der Arbeitsplatte 8. Dies ist deutlich in der Fig. 6 zu erkennen, welche eine Seitenansicht aus der Fig. 5 zeigt.

Zurückkehrend zu der Fig. 4 sind dort weiter zwei Handgriffe 36 gezeigt, die beispielsweise U-förmig ausgebildet sind. Die Handgriffe 36 sind an den seitlichen Rahmenelementen 10, 11 fest angebracht. Mittels der Handgriffe kann der Glashalteraufsatz 3 einfach gehandhabt werden, um diesen von dem Unterkorb 2 auf die Arbeitsplatte 8 zu bewegen, und umgekehrt. Die Handgriffe 36 sind von den Rahmenelementen 10, 11 jeweils nach oben gerichtet vorgesehen, um besonders einfach gegriffen werden zu können. In Bezug auf die Breitenrichtung der Spülkammer 4 (siehe Fig. 1) ist dies auch platzsparend.

Schließlich kann vorgesehen sein, dass ein oder mehrere der Füße 25, 26 schwenkbar an dem Rahmen 9 befestigt sind. Im Ausführungsbeispiel sind nur die vier langen Füße 26 mittels Schwenklager 37 - angedeutet durch entsprechende Schwenkachsen - schwenkbar vorgesehen. Dadurch lassen sich die langen Füße 26 parallel an ein jeweiliges Rahmenelement 10, 11 anklappen, wie für den Fuß 26' illustriert in gestrichelter Linie.

Die vorstehend beschriebenen Füße 25, 26 sind sämtlich dazu geeignet, auf den Unterkorb 2 beziehungsweise entsprechende Drahtelemente 34 desselben aufzusitzen, wenn der Glashalteraufsatz 3 auf den Unterkorb 2 aufgesetzt ist (sämtlich vorliegend auch als "erste" Füße bezeichnet). Demgegenüber sind nur die langen Füße 26 dazu eingerichtet, auf der ebenen Arbeitsfläche 8 zu stehen, so dass der Glashalteraufsatz 3 auf der Arbeitsfläche 8 abstellbar ist (Füße 26, auch als "zweite" Füße bezeichnet). Mit anderen Worten haben die Füße 26 vorliegend eine Doppelfunktion, indem sie sowohl dem Aufsetzen des Glashalters 3 auf dem Unterkorb 2 wie auch dem Abstellen des Glashalters 3 auf der ebenen Abstellfläche 8 dienen. Die Füße 26 bilden sowohl erste als auch zweite Füße im vorliegenden Sinne aus. Insoweit sind jedoch andere Ausgestaltungen denkbar. Beispielsweise könnten ausschließlich die langen Füße 26 dem Abstellen auf der Arbeitsplatte 8 dienen, während das Aufsitzen auf dem Unterkorb 2 ausschließlich über die kurzen Füße 25 erfolgt. Weiter wäre es denkbar, dass ausschließlich die langen Füße 26 und keine kurzen Füße 25 vorgesehen sind.

Obwohl die vorliegende Erfindung anhand von Ausführungsbeispielen beschrieben wurde, ist sie vielfältig modifizierbar.

Alle vorstehend beschriebenen Elemente 2, 3, 10 bis 12, 15, 16, 18, 25 bis 33 und 35 bis 37 können aus Kunststoff und/oder Metall, insbesondere kunststoffummanteltem Draht, gefertigt sein.

### Verwendete Bezugszeichen

- 1: Einheit
- 2: Spülgutaufnahme; Unterkorb
- 3: Glashalteraufsatz
- 4: Spülkammer
- 5: Haushaltsgeschirrspülmaschine
- 6: Stielglas
- 7: Rolle
- 8: Arbeitsplatte
- 9: Rahmen
- 10: Rahmenelement
- 11: Rahmenelement
- 12: Rahmenelement
- 13: Halterung
- 14: Paar
- 15: Stab
- 16: Stab
- 17: Ende
- 18: Stab
- 19: Ende
- 20: Öffnung
- 21: Öffnung
- 22: Stiel
- 23: Fuß
- 24: Abtropfpunkt
- 25: Erster Fuß; kurzer Fuß
- 26: Zweiter Fuß; langer Fuß
- 26': Zweiter Fuß; langer Fuß
- 27: Abschnitt
- 28: U-Form
- 29: Seitenrand
- 30: Seitenrand
- 31: Korbvorderwand
- 32: Korbrückwand
- 33: Korbboden
- 34: Drahtelement
- 35: Freies Ende
- 36: Handgriff
- 37: Schwenklager

- A: Abstand
- B: Versatz
- C: Abstand

- II: Ansicht
- III: Ansicht

## Patentansprüche

1. Glashalteraufsatz (3) für eine Spülgutaufnahme (2) einer
Haushaltsgeschirrspülmaschine (5), mit einer Halterung (13) zum Halten einer Vielzahl von Stielgläsern (6), mit mehreren ersten Füßen (25), mithilfe derer der Glashalteraufsatz (3) auf einen oberen Seitenrand (29, 30) der Spülgutaufnahme (2) der Haushaltsgeschirrspülmaschine (5) zwecks Spülens dieser samt der Stielgläser (6) in der Haushaltsgeschirrspülmaschine (5) aufsetzbar ist, **dadurch gekennzeichnet, dass** mehrere zweite Füße (26) vorgesehen sind, mithilfe derer der Glashalteraufsatz (3) auf einer ebenen Abstellfläche (8) oder auf einem Boden (33) der Spülgutaufnahme (2) der Haushaltsgeschirrspülmaschine (5) derart abstellbar ist, dass die Stielgläser (6) von der ebenen Abstellfläche (8) oder von dem Boden (33) der Spülgutaufnahme (2) der Haushaltsgeschirrspülmaschine (5) nach oben beabstandet (C) angeordnet sind.

2. Glashalteraufsatz (3) nach Anspruch 1, **dadurch gekennzeichnet, dass** die ersten Füße (25) eine U-Form (28) aufweisen, welche dazu eingerichtet ist, ein Drahtelement (34) des oberen Seitenrands (29, 30) der Spülgutaufnahme (2) der Haushaltsgeschirrspülmaschine (5) teilweise zu umgreifen, wenn der Glashalteraufsatz (3) auf diese aufgesetzt ist.

3. Glashalteraufsatz (3) nach Anspruch 1 oder 2, **dadurch gekennzeichnet, dass** die zweiten Füße (26) eine U-Form (28) aufweisen, welche dazu eingerichtet ist, ein Drahtelement (34) des Bodens (33) der Spülgutaufnahme (2) der Haushaltsgeschirrspülmaschine (5) teilweise zu umgreifen, wenn der Glashalteraufsatz (3) auf diese aufgesetzt ist, und mit seinen freien Enden (35) auf der ebenen Abstellfläche (8) zu stehen, wenn der Glashalteraufsatz (3) auf dieser abgestellt ist.

4. Glashalteraufsatz (3) nach Anspruch 1, 2 oder 3, **dadurch gekennzeichnet, dass** die ersten Füße (25) und/oder die zweiten Füße (26) an der Halterung (13) angebracht sind.

5. Glashalteraufsatz (3) nach einem der vorhergehenden Ansprüche, **dadurch gekennzeichnet, dass** ein oder mehrere der ersten Füße (25) und/oder der zweiten Füße (26) schwenkbar vorgesehen sind.

6. Glashalteraufsatz (3) nach einem der vorhergehenden Ansprüche, **gekennzeichnet durch** Handgriffe (36) für das Aufsetzen des Glashalteraufsatzes (3) auf die Spülgutaufnahme (2) der Haushaltsgeschirrspülmaschine (5) und Abstellen desselben auf der ebenen Abstellfläche (8) oder auf dem Boden (33) der Spülgutaufnahme (2) der Haushaltsgeschirrspülmaschine (5).

7. Glashalteraufsatz (3) nach einem der vorhergehenden Ansprüche, **dadurch gekennzeichnet, dass** die Halterung (13) dazu eingerichtet ist, die Stielgläser (6) hängend in einer Reihe und/oder geneigt zu halten.

8. Glashalteraufsatz (3) nach einem der vorhergehenden Ansprüche, **dadurch gekennzeichnet, dass** die Halterung (13) zumindest zwei parallele Stäbe (15, 16) aufweist, welche voneinander beabstandet sind, um Stiele (22) der Stielgläser (6) zwischen sich aufzunehmen, wobei zumindest einer der Stäbe (15, 16; 15) dazu eingerichtet ist, sich an die Stiele (22) anschließende Füße (23) nach oben abzustützen.

9. Glashalteraufsatz (3) nach Anspruch 8, **dadurch gekennzeichnet, dass** die Stäbe (15, 16) auf unterschiedlicher Höhe (B) angeordnet sind.

10. Glashalteraufsatz (3) nach einem der vorhergehenden Ansprüche, **gekennzeichnet durch** einen U-förmigen Rahmen (9) mit zwei seitlichen Rahmenelementen (10, 11) und einem dazwischen angeordneten rückseitigen Rahmenelement (12), wobei die Halterung (13) an dem rückseitigen Rahmenelement (12), die ersten Füße (25) und/oder die zweiten Füße (26) an den zwei seitlichen Rahmenelementen (10, 11) und/oder die Handgriffe (36) an den zwei seitlichen Rahmenelementen (10, 11) angebracht sind.

11. Einheit (1) mit einer Spülgutaufnahme (2) einer Haushaltsgeschirrspülmaschine (5) und einem Glashalteraufsatz (3) für die Spülgutaufnahme (2) der Haushaltsgeschirrspülmaschine (5) nach einem der vorhergehenden Ansprüche, welcher auf die Spülgutaufnahme (2) der Haushaltsgeschirrspülmaschine (5) aufgesetzt und von diesem abnehmbar ist, um den Glashalteraufsatz (3) auf einer ebenen Abstellfläche (8) oder auf einem Boden (339 der Spülgutaufnahme (2) der Haushaltsgeschirrspülmaschine (5) abzustellen.

12. Haushaltsgeschirrspülmaschine (5) mit einer Einheit (1) nach Anspruch 11.

## Claims

1. Glass holder attachment (3) for a receptacle for items to be washed (2) of a household dishwasher with a holder (13) for holding a plurality of stemmed glasses (6) with a plurality of first feet (25), with the aid of which the glass holder attachment (3) can be set on an upper side edge (29, 30) of the receptacle for items to be washed (2) of the household dishwasher (5) for the purpose of washing said attachment along with the stemmed glasses (6) in the household dishwasher (5), **characterised in that** a plurality of second feet (26) is provided, with the aid of which the glass holder attachment (3) can be set down on a level surface (8) or on a base (33) of the receptacle for items to be washed (2) of the household dishwasher (5) in such a manner that the stemmed glasses (6) are arranged at a distance (C) above the level surface (8) or the base (33) of the receptacle for items to be washed (2) of the household dishwasher (5).

2. Glass holder attachment (3) according to claim 1, **characterised in that** the first feet (25) have a U-shape (28) which is designed to encompass partially a wire element (34) of the upper side edge (29, 30) of the receptacle for items to be washed (2) of the household dishwasher (5) when the glass holder attachment (3) is set thereon.

3. Glass holder attachment (3) according to claim 1 or 2, **characterised in that** the second feet (26) have a U-shape (28) which is designed to encompass partially a wire element (34) of the base (33) of the receptacle for items to be washed (2) of the household dishwasher (5) when the glass holder attachment (3) is set thereon and to be positioned with its free ends (35) on the level surface (8) when the glass holder attachment (3) is set down thereon.

4. Glass holder attachment (3) according to one of claims 1, 2 or 3, **characterised in that** the first (25) and/or second feet (26) are attached to the holder (13).

5. Glass holder attachment (3) according to one of the preceding claims, **characterised in that** one or more of the first feet (25) and/or second feet (26) are provided to be pivotable.

6. Glass holder attachment (3) according to one of the preceding claims, **characterised by** handles (36) for setting the glass holder attachment (3) onto the receptacle for items to be washed (2) of the household dishwasher (5) and for setting down the glass holder attachment on the level surface (8) or the base (33) of the receptacle for items to be washed (2) of the household dishwasher (5).

7. Glass holder attachment (3) according to one of the preceding claims, **characterised in that** the holder (13) is designed to hold the stemmed glasses (6) suspended in a row and/or in an inclined manner.

8. Glass holder attachment (3) according to one of the preceding claims, **characterised in that** the holder (13) has at least two parallel rods (15, 16) which are spaced apart from one another in order to receive the stems (22) of the stemmed glasses (6) therebetween, wherein at least one of the rods (15, 16; 15) is designed to support the feet (23) adjoining the stems (22) upwardly.

9. Glass holder attachment (3) according to claim 8, **characterised in that** the rods (15; 16) are arranged at different heights (B).

10. Glass holder attachment (3) according to one of the preceding claims, **characterised by** a U-shaped frame (9) with two lateral frame elements (10, 11) and a rear frame element (12) arranged therebetween, wherein the holder (13) is attached to the rear frame element (12), the first feet (25) and/or second feet (26) are attached to the two lateral frame elements (10, 11) and/or the handles (36) are attached to the two lateral frame elements (10, 11).

11. Unit (1) comprising a receptacle for items to be washed (2) of a household dishwasher (5) and a glass holder attachment (3) for the receptacle for items to be washed (2) of the household dishwasher (5) according to one of the preceding claims, said glass holder attachment being set onto the receptacle for items to be washed (2) of the household dishwasher (5) and being removable therefrom in order to set down the glass holder attachment (3) on a level surface (8) or on a base (33) of the receptacle for items to be washed (2) of the household dishwasher (5).

12. Household dishwasher (5) comprising a unit (1) according to claim 11.

## Revendications

1. Accessoire de support de verre (3) pour un réceptacle d'articles à laver (2) d'un lave-vaisselle domestique (5), comprenant un support (13) pour maintenir une pluralité de verres à pied (6), et plusieurs premières jambes (25) au moyen desquelles l'accessoire de support de verre (3) peut être posé sur un bord latéral supérieur (29, 30) du réceptacle d'articles à laver (2) du lave-vaisselle domestique (5) en vue d'un lavage de celui-ci avec les verres à pied (6) dans le lave-vaisselle domestique (5),
**caractérisé en ce que** plusieurs deuxièmes jambes (26) sont prévues, à l'aide desquelles l'accessoire de support de verre (3) peut être déposé sur une surface d'appui plane (8) ou sur un fond (33) du réceptacle d'articles à laver (2) du lave-vaisselle domestique (5) de sorte que les verres à pied (6) soient disposés de façon espacée (C) vers le haut de la surface d'appui plane (8) ou du fond (33) du réceptacle d'articles à laver (2) du lave-vaisselle domestique (5).

2. Accessoire de support de verre (3) selon la revendication 1, **caractérisé en ce que** les premières jambes (25) ont une forme en U (28), qui est configurée pour enserrer en partie un élément filaire (34) du bord latéral supérieur (29, 30) du réceptacle d'articles à laver (2) du lave-vaisselle domestique (5) lorsque l'accessoire de support de verre (3) est posé sur celui-ci.

3. Accessoire de support de verre (3) selon la revendication 1 ou 2, **caractérisé en ce que** les deuxièmes jambes (26) ont une forme en U (28), qui est configurée pour enserrer en partie un élément filaire (34) du fond (33) du réceptacle d'articles à laver (2) du lave-vaisselle domestique (5) lorsque l'accessoire de support de verre (3) est posé sur celui-ci, et pour se tenir par ses extrémités libres (35) sur la surface d'appui plane (8) lorsque l'accessoire de support de verre (3) est déposé sur celle-ci.

4. Accessoire de support de verre (3) selon la revendication 1, 2 ou 3, **caractérisé en ce que** les premières jambes (25) et/ou les deuxièmes jambes (26) sont montées sur le support (13).

5. Accessoire de support de verre (3) selon l'une des revendications précédentes, **caractérisé en ce qu'**une ou plusieurs des premières jambes (25) et/ou des deuxièmes jambes (26) sont montées de façon pivotante.

6. Accessoire de support de verre (3) selon l'une des revendications précédentes, **caractérisé par** des poignées (36) pour poser l'accessoire de support de verre (3) sur le réceptacle d'articles à laver (2) du lave-vaisselle domestique (5) et pour déposer celui-ci sur la surface d'appui plane (8) ou sur le fond (33) du réceptacle d'articles à laver (2) du lave-vaisselle domestique (5).

7. Accessoire de support de verre (3) selon l'une des revendications précédentes, **caractérisé en ce que** le support (13) est configuré pour maintenir les verres à pied (6) suspendus dans une rangée et/ou inclinés.

8. Accessoire de support de verre (3) selon l'une des revendications précédentes, **caractérisé en ce que** le support (13) comprend au moins deux barreaux parallèles (15, 16), qui sont espacés l'un de l'autre pour recevoir des tiges (22) des verres à pied (6) entre eux, dans lequel au moins un des barreaux (15, 16 ; 15) est configuré pour supporter vers le haut des pieds (23) reliés aux tiges (22).

9. Accessoire de support de verre (3) selon la revendication 8, **caractérisé en ce que** les barreaux (15, 16) sont disposés à une hauteur différente (B).

10. Accessoire de support de verre (3) selon l'une des revendications précédentes, **caractérisé par** un cadre en forme de U (9) comprenant deux éléments d'encadrement latéraux (10, 11) et un élément d'encadrement arrière (12) disposé entre ceux-ci, dans lequel le support (13) est monté sur l'élément d'encadrement arrière (12), les premières jambes (25) et/ou les deuxièmes jambes (26) sont installées sur les deux éléments d'encadrement latéraux (10, 11) et/ou les poignées (36) sont disposées sur les deux éléments d'encadrement latéraux (10, 11).

11. Dispositif (1) comprenant un réceptacle d'articles à laver (2) d'un lave-vaisselle domestique (5) et un accessoire de support de verre (3) pour le réceptacle d'articles à laver (2) du lave-vaisselle domestique (5) selon l'une des revendications précédentes, qui est posé sur le réceptacle d'articles à laver (2) du lave-vaisselle domestique (5) et peut être détaché de celui-ci, de manière à déposer l'accessoire de support de verre (3) sur une surface d'appui plane (8) ou sur un fond (33) du réceptacle d'articles à laver (2) du lave-vaisselle ménager (5).

12. Lave-vaisselle ménager (5) comprenant un dispositif (1) selon la revendication 11.
